# EUROPÄISCHE PATENTSCHRIFT

(11) **EP 0 934 123 B1**
(45) Veröffentlichungstag und Bekanntmachung des Hinweises auf die Patenterteilung: **29.01.2003**
(21) Anmeldenummer: 97948681.8
(22) Anmeldetag: 27.10.1997
(51) Int. Cl.: B05B 11/00

(54) **PUMPE**
PUMP
POMPE

(30) Priorität: 04.11.1996 DE 19645393
(43) Veröffentlichungstag der Anmeldung: 11.08.1999
(73) Patentinhaber: Ileos GmH, 51674 Wiehl (DE)
(72) Erfinder: ROSENTHAL, Karl-Heinz, D-51580 Reichshof (DE)
(74) Vertreter: Lippert, Hans-Joachim, Dipl.-Ing.
(86) Internationale Anmeldenummer: DE9702508
(87) Internationale Veröffentlichungsnummer: WO98019796

(56) Entgegenhaltungen:
- EP-A- 0 282 595
- DE-A- 3 600 204
- DE-U- 29 504 817
- FR-A- 2 542 820

## Beschreibung

Die Erfindung betrifft eine Pumpe für fließfähige Medien, insbesondere Kosmetikpumpe, mit einer an einem Behälter befestigbaren Grundplatte, die im eingebauten Zustand eine dem Behälter zugewandte Grundplattenunterseite und eine dem Behälter abgewandte Grundplattenoberseite aufweist und mit einem Grundplattenloch zum Hindurchtreten eines in dem Behälter enthaltenen Mediums versehen ist, wobei die Grundplattenoberseite einen um das Grundplattenloch angeordneten Grundplattenstutzen aufweist, der zur Aufnahme einer Pumpeneinrichtung ausgebildet ist, die einen durch mindestens eine sich gegen die Grundplatte abstützende Druckfeder vorspannbaren Kolben mit einem Kolbendeckel, der eine dem Behälter zugewandte Kolbenunterseite, eine vom Behälter abgewandte Kolbenoberseite und ein Kolbenloch für das Medium aufweist, wobei die Kolbenunterseite einen Kolbenstutzen aufweist, der dichtend und im wesentlichen axial verschieblich mit dem Grundplattenstutzen in Wirkverbindung steht.

Eine bekannte Pumpe der genannten Art ist der Anmelderin aus einem firmeninternen Stand der Technik bekannt. Die Pumpe besteht aus einer auf dem Grundplattenloch dichtend aufsetzbaren Stahlkugel, die durch zwei unter der Kolbenunterseite einspannbare Schraubenfedern in oder auf das Grundplattenloch gedrückt wird. In der Regel werden dabei zwischen den einzelnen Schraubenfedern Zwischenglieder zur besseren Führung der Federn eingesetzt. Zur Abdichtung zwischen dem Kolben und einer auf diesen aufsetzbaren Überkappe, die zur einfacheren Betätigung des Kolbens dient, werden Dichtringe eingesetzt. In der Regel besteht eine aus dem Stand der Technik bekannte Pumpe aus 7 bis 8 verschiedenen Bauteilen. Vorzugsweise werden möglichst viele der Bauteile als Spritzgußteilen aus Kunststoff gefertigt und wird an einem Stutzen des Behälters befestigt.

Vergleichbare Pumpen sind aus der DE 32 46 105 und der DE 29 02 624 bekannt.

Diese Pumpen sind mit zahlreichen Nachteilen verbunden. Zum einen ist die Montage aufwendig und kostenintensiv, da mehrere Bauteile, die zudem noch aus unterschiedlichen Materialien bestehen, miteinander genau verbunden werden müssen, um die einwandfreie Funktionsfähigkeit der Pumpe zu gewährleisten. Aufgrund der Teilezahl ist eine Mindestbauhöhe der Pumpe erforderlich. Diese recht hohe Bauweise hat zur Folge, daß ein Großteil der Pumpe in den Oberen Flaschenhals hineinragt. Dieses ist insbesondere bei dem zunehmendem Einsatz von durchsichtigen Behältern nachteilig, da dieser Teil der Pumpe den ästhetischen Gesamteindruck stört. Daneben wird eine ausreichend große Öffnung zum Einstecken der Pumpe in den Behälter benötigt. Andererseits ist eine Verlagerung dieser Bauteile in den Bereich oberhalb des Flaschenhalses nicht ohne weiteres möglich, da hier auch bestimmte Restiktionen bezüglich der Bauhöhe bestehen.

Es ist deshalb Aufgabe der vorliegenden Erfindung, den Aufbau der gattungsgemäßen Pumpe zu vereinfachen.

Diese Aufgabe wird erfindungsgemäß dadurch gelöst, daß die Pumpeneinrichtung eine Ventilfeder aufweist, die mit einer auf dem Grundplattenloch abdichtend auflegbaren Unterplatte und einer Oberplatte versehen ist, die auf einem im wesentlichen radial zur Längsachse der Pumpe ragenden Auflager des Kolbenstutzens dichtend auflegbar ist, und die Unterplatte und die Oberplatte über mindestens ein Federelement verbunden sind. Die Unterplatte ist zweckmäßigerweise als Tellerventil ausgebildet.

Die Ventilfeder ist vom Aufbau besonders einfach. Sie besteht vorzugsweise aus einem Bauteil, das bei der Montage zwischen dem Kolbenstutzen und dem Grundplattenstutzen eingesetzt wird.

Auf den genauen Sitz und die Passung mehrerer Bauteile relativ zueinander muß nicht geachtet werden. Dieses reduziert die Fertigungskosten. Daneben bietet die Ventilfeder die Möglichkeit einer erheblichen Reduktion der Bauhöhe. Die gesamte Pumpeneinrichtung kann in dem Bereich oberhalb der Grundplatte angeordnet werden, so daß keine Bauteile in den Behälterhals hineinragen müssen. Auf diese Weise können auch Behälter mit einem sehr geringen Querschnitt der Öffnung verwendet werden, die bisher für den Pumpeneinsatz nicht geeignet waren.

Vorzugsweise ist die Druckfeder zwischen der Kolbenunterseite und Grundplattenoberseite an der von der Mittelachse der Pumpe abgewandten Seite des Kolbenstutzens und des Grundplattenstutzens angeordnet. Damit wird verhindert, daß die Druckfeder bei Betätigung der Pumpe mit dem Kolbenstutzen oder dem Grundplattenstutzen in Berührung kommt.

Besonders vorteilhaft für eine einfache und kostengünstige Fertigung und Montage ist es, wenn die Druckfeder einstückig an dem Kolben angeformt ist. Die unbedingt notwendige Teilezahl wird so auf vier Teile reduziert, da die Pumpe nur noch aus der Grundplatte, dem Kolben, der Ventilfeder und der Überkappe besteht, wobei die Überkappe allerdings kein zwingend notwendiges Teil ist.

Eine besonders gute Führung des Kolbenstutzens wird erreicht, wenn die Grundplattenoberseite einen Führungsstutzen aufweist, der in von der Mittellinie der Pumpe abgewandter Richtung in einem Abstand von dem Grundplattenstutzen einstückig an der Grundplatte angeformt ist und der Kolbenstutzen zwischen dem Grundplattenstutzen und dem Führungsstutzen eingreift. Falls die Pumpe besonders einfach ausgeführt werden soll, ist es allerdings auch möglich, daß der Kolbenstutzen in die Innenseite des Grundplattenstutzens dichtend eingreift und kein Führungsstutzen vorgesehen ist.

Zur Erhöhung der Dichtwirkung weist der Grundplattenstutzen eine Lippendichtung auf, die gegen die Innenseite des Kolbenstutzens dichtend anliegt. Daneben kann so auf zusätzliche Dichtringe verzichtet werden.

Aus demselben Grund weist vorteilhafterweise auch der Kolbenstutzen an seiner Außenseite eine Lippendichtung auf, die gegen die Innenseite des Führungsstutzens dichtend anlegbar ist. Die Lippendichtungen sind vorzugsweise an den oberen Rändern der Stutzen angeordnet, können aber auch je nach Anwendungsfall an anderen Stellen plaziert sein.

Bei einer als lufteinsaugendes System ausgebildeten Pumpe ist mindestens eine Einlaßöffnung für Umgebungsluft vorgesehen, wobei diese Einlaßöffnung als an der von dem Grundplattenloch abgewandten Seite des Grundplattenstutzens angeordnete Luftöffnung ausgebildet ist, durch die Luft in Behälter einströmen kann. Die erfindungsgemäße Pumpe kann aber auch als luftloses System ausgebildet sein, bei der auf die Luftöffnung verzichtet wird.

Vorzugsweise ist die Luftöffnung zwischen dem Grundplattenstutzen und dem Führungsstutzen angeordnet. Der Kolbenstutzen fungiert dann als Regelventil für den Eintritt der Luft in den Behälter. Die Luft kann in den Behälter einströmen, wenn die Pumpe so weit nieder gedrückt wird, daß der Dichtrand des Kolbenstutzens in die Luftöffnung eintritt und der Dichtsitz zwischen dem Kolbenstutzen und dem Führungsstutzen nicht mehr besteht.

Für den Einsatz der Pumpe für flüssige Medien, wobei die Pumpe einen an den Kolben angeformten Kanal zur Herausführung des Mediums aus der Pumpe durch eine Austrittsöffnung aufweist, ist der Kanal derart ausgebildet, daß die Strömungsgeschwindigkeit des Mediums erhöht wird. Vorzugsweise ist der Kanal in dem Kolbendeckel ausgebildet und ist mit zumindest einem ringförmigen Bereich versehen, der an zumindest einer Stelle einen verengten Radius aufweist. Der ringförmige Bereich fungiert als Beschleunigungskammer, in der die Fließgeschwindgkeit des Mediums aufgrund der Fliehkraft stark erhöht wird.

Der Kanal kann auch einen linearen Bereich aufweisen, wobei der Querschnitt des linearen Bereichs in Strömungsrichtung des Mediums abnimmt. Dieser düsenartige Aufbau erhöht ebenfalls die Strömungsgeschwindigkeit des Mediums. Der Kanal kann sowohl einen bogenförmigen als auch einen linearen Bereich aufweisen, die ineinander übergehen, um deren Wirkungen zu kombinieren. Es können je nach Einsatzgebiet auch mehrere verschiedene Bereiche alternierend angeordnet werden.

Der Kanal kann zudem eine Umlenkwand aufweisen, die im wesentlichen senkrecht zur Strömungsrichtung des den Kanal durchströmenden Mediums verläuft. Beim Aufprall des Mediums auf diese Prallwand wird das Medium zerstäubt.

Zur weiteren Reduzierung der Bauhöhe kann bei einer Pumpe, die mittels einer auf dem Kolben aufsetzbaren Überkappe betätigbar ist, der Kanal zumindest teilweise in der Überkappe eingeformt sein, so daß der Kanal zwischen der Überkappe und dem Kolben gebildet ist.

Vorzugsweise ist an der Überkappe eine an der Austrittsöffnung angeordnete, elastische Dichtlippe vorgesehen, die bei Nichtbenutzung der Pumpe die Austrittsöffnung verschließt. Das Medium wird auf diese Weise vor Umwelteinflüssen und vor Austrocknung geschützt. Besonders vorteilhaft ist es, wenn diese Dichtlippe an der Überkappe einstückig angeformt ist. Die elastische Dichtlippe wird bei Benutzung der Pumpe durch den Druck des Mediums weggedrückt und läßt das Medium austreten. Gleichzeitig bewirkt die Dichtlippe bei flüssigen Medien eine Zerstäubung des Mediums.

Bei einer als Lotionpumpe ausgebildeten Variante der erfindungsgemäßen Pumpe bilden der Kolben und die Überkappe an der Austrittsöffnung durch den aneinander anliegenden Bereich eine Öffnung, beispielsweise in Form einer Schlitzdüse. Die so in dem Bereich zwischen Kolben und Überkappe gebildete Schlitzdüse ist deutlich einfacher zu fertigen als die aus dem Stand der Technik bekannten Schlitzdüsen, bei deren Fertigung sehr enge Toleranzen eingehalten werden müssen und die deshalb auch sehr anfällig gegen Verschleiß sind. Bei der erfingungsgemäßen Schlitzdüse werden einfach zwei vorgefertigte Teile, nämlich die Überkappe und der Kolben, zusammengesetzt, ohne daß besondere Toleranzen beachtet werden müssen.

Zur weiteren Vereinfachung der Fertigung sind die Unterplatte und die Oberplatte durch zwei Stabfedern miteinander verbunden, die einstückig an der Unterplatte und der Oberplatte angeformt sind. Alternativ können auch andere Federn, wie z.B. Spiralfedern, eingesetzt werden.

In der bevorzugten Ausführungsform weist die Ventilfeder zwei Stabfedern auf, die vesetzt voneinander an der Oberplatte angeformt sind. Diese Ausgestaltung gewährleistet, daß sich die Stabfedern bei der Belastung nicht behindern und beim Abknicken aneinander vorbeigleiten. Fertigungstechnisch weist diese Ausgestaltung ferner den Vorteil auf, daß eine Backenform mit zwei Backen eingesetzt werden kann, so daß die Ventilfeder nach dem Spritzen leicht entformt werden kann.

Vorzugsweise weist die Oberplatte einen kleineren Außendurchmesser als der Innendurchmesser des Kolbenstutzens im Bereich oberhalb des Auflagers auf. Diese Ausgestaltung gewährleistet, daß das Medium austreten kann. Zudem ist die Oberplatte zu der von der Grundplatte abgewandten Seite gewölbt, wodurch die für die Funktion notwendige Vorspannung zwischen dem oberen Berühungspunkt der Oberplatte an der Kolbenunterseite und dem unteren Berührungspunkt der Oberplatte an dem Auflager sichergestellt gewährleistet ist.

Vorzugsweise werden Grundplatte, Kolben, Überkappe und Ventilfeder aus einem Material gefertigt. Dieses erleichtert auch die Entsorgung.

Die Erfindung ist in der Zeichnung beispielhaft veranschaulicht und im Nachstehenden im einzelnen anhand der Figuren beschrieben.

Es zeigen:
- Fig. 1: eine Seitenansicht im Schnitt einer als Spray-Pumpe ausgebildeten Ausfühungsform der erfingungsgemäßen Pumpe im entlasteten Zustand,
- Fig. 2: die Pumpe aus Fig. 1 bei Betätigung,
- Fig. 3: einen Schnitt entlang der Linie III-III aus Figur 2,
- Fig. 4: die Pumpe aus Fig. 1 in Endstellung,
- Fig. 5: die Pumpe aus Fig. 1 bei Entlastung,
- Fig. 6: eine alternative Ausführunsform der erfindungsgemäßen Pumpe als Seitenansicht im Schnitt,
- Fig. 7: die Pumpe aus Fig. 1 in verkleideter Ausgestaltung,
- Fig. 8: eine Frontansicht der erfingungsgemäßen Pumpe,
- Fig. 9: eine alternative Ausführungsform der erfindungsgemäßen Pumpe als Lotion-Pumpe als Seitenansicht im Schnitt und
- Fig.10: die Pumpe aus Fig. 9 als Frontansicht.

Die im folgenden verwendeten Begriffe außen und innen beziehen sich jeweils auf die Längsachse 20 der Pumpe. Nach außen bedeutet in von der Längsachse 20 abgewandter Richtung, nach innen in der Längsachse 20 zugewandter Richtung. Die Bezeichnungen unten und oben beziehen sich auf die auf dem Behälter 2 angeordnete Pumpe. Nach unten bezeichnet die dem Behälter 2 zugewandte Richtung, nach oben die dem Behälter abgewante Richtung.

Gemäß der Zeichnung besteht die Pumpe im wesentlichen aus einer Grundplatte 1, die auf einem Behälter 2 befestigt ist, einem Kolben 3, einer zwischen der Grundplatte 1 und dem Kolben angeordneten Ventilfeder 4 und einer Überkappe 5.

Die Grundplatte 1 besteht aus einem deckelartigen Bereich mit einer im eingebauten Zustand dem Behälter zugewandten Grundplattenunterseite 6 und eine dem Behälter abgewandte Grundplattenoberseite 7, der auf dem Rand eines Behälterstutzens 8 des Behälters 2 dichtend aufliegt. Im Bereich des Umfangsrandes der Grundplattenunterseite 6 weist diese einen senkrecht zur Grundplatte 1 in Richtung des Behälters 2 verlaufenden Behälterrand 9 und an der Grundplattenoberseite 7 einen senkrecht zur Grundplatte 1 in entgegengesetzter Richtung zum Behälter 1 verlaufenden Kolbenrand 10 auf. Der Behälterrand 9 und der Kolbenrand 10 sind einstückig an der Grundplatte 1 angeformt. Vorzugsweise wird die Grundplatte 1 aus einem Kunststoff gespritzt.

An seinem unteren Ende weist der Behälterrand 9 an seiner dem Behälter 2 zugewandten Innenseite einen radial in Richtung des Behälters 2 verlaufenden Bund 11 auf. Dieser Bund 11 greift in eine an der Außenseite des Behälterstutzens 8 vorgesehene Ausnehmung 12 ein. Die Grundplatte 1 ist so mit dem Behälter 1 rastbar verbindbar. Der Kolbenrand 10 weist an seinem oberen Ende an seiner Innenseite ebenfalls einen Bund 13 auf, der zur Fixierung des Kolbens 3 und der Überkappe 5 und zur Reduzierung der Reibung zwischen diesen Bauteilen bei der Betätigung der Pumpe dient.

Oberhalb der Mitte des Behälterstutzens 8 weist die Grundplatte 1 ein Grundplattenloch 14 auf, durch welches das in dem Behälter 2 enthaltene Medium durch die Pumpe aus dem Behälter 2 befördert werden kann. Das Medium wird dabei über ein Steigrohr 15 aus dem Behälter 2 angesaugt. Das Steigrohr 15 ist in einem an der Grundplattenunterseite 6 um das Grundplattenloch 14 herum einstückig angeformten Steigrohrstutzen 16 eingesetzt und dichtend mit der Grundplatte verbunden.

An die Grundplattenoberseite 7 ist ein zylinderförmiger Grundplattenstutzen 17 einstückig angeformt. Dieser Grundplattenstutzen 17 umschießt das Grundplattenloch 14 kreis-ring-förmig. Zudem ist ein Führungsstutzen 18 an der Grundplattenoberseite 7 einstückig angeformt, der in von der Längsachse 20 der Pumpe abgewandten Richtung in einem Abstand von dem Grundplattenstutzen 17 angeordnet ist, so daß sich zwischen der äußeren Fläche des Grundplattenstutzens 17 und der Innenfläche des Führungsstutzens ein zirkularer Ringspalt 19 gebildet wird. Dieser Ringspalt 19 dient zur Aufnahme eines Kolbenstutzens 22, der im folgenden beschieben wird.

Der Kolben 3 weist einen im wesentlichen quer zur Längsachse 20 der Pumpe verlaufenden Kolbendeckel 21 mit einer dem Behälter 2 zugewandten Kolbenunterseite 21a und einer dem Behälter abgewandten Kolbenoberseite 21b auf. An der Kolbenunterseite 21a ist ein zylinderförmiger Kolbenstutzen 22 einstückig angeformt. Dieser Kolbenstutzen 22 umschließt ein in dem Kolbendeckel 21 vorgesehenes Kolbenloch 23 ringförmig. Das Kolbenloch 23 ist vorliegend versetzt von der Längsachse 20 der Pumpe angeordnet, kann aber je nach Einsatzgebiet an jeder Stelle am Kolbendeckel 21 innerhalb des Kolbenstutzens 22 angeordnet sein.

Der Durchmesser des Kolbenstutzens 22 ist geringfügig größer als der des Grundplattenstutzens 17, aber andererseits geringfügig kleiner als der des Führunsstutzens 18. Auf diese Weise wird sichergestellt, daß der Kolbenstutzen 22 bei zusammengebauter Pumpe dichtend mit dem Grundplattenstutzen 17 in Wirkverbindung steht, indem er in den Ringspalt 19 eingreift. An seiner Außenseite wird der Kolbenstutzen 22 von dem Führungsstutzen 18 und an seiner Innenseite von dem Grundplattenstutzen 17 geführt. Um die Dichtung zu verbessern, sind sowohl der Grundplattenstutzen 17 als auch der Kolbenstutzen mit radial von der Längsachse 20 der Pumpe weg verlaufenden Lippendichtungen 24, 25 versehen. Die Lippendichtung 24 des Grundplattenstutzens 17 liegt unter Vorspannung dichtend an der Innenfläche des Kolbenstutzens 22 an, und die Lippendichtung 25 des Kolbenstutzens 22 liegt unter Vorpannung dichtend an der Innenseite des Führungsstutzens 18 an. Der durch den Grundplattenstutzen 17 und Kolbenstutzen 22 eingeschlossene Raum bildet eine Pumpenkammer 35.

Die Kolbenunterseite 21a weist eine einstückig angeformte Spiral-Druckfeder 26 auf, die in radialer Richtung von der Längsachse 20 der Pumpe abgewandter Entfernung von dem Kolbenstutzen 22 derart angeordnet ist, daß sie auf der Grundplattenoberseite 7 in radialer Entfernung in von der Längsachse 20 der Pumpe abgewandter Richtung von dem Führungsstutzen 18 aufliegt. Die vorliegende Druckfeder 26 ist zweigängig ausgebildet, um eine höhere Federkraft bei geringer Länge der Druckfeder 26 zu erhalten. Falls eine größere Bauhöhe der Pumpe akzeptabel ist, kann die Feder auch eingängig ausgebildet sein.

Am äußeren Rand der Kolbenunterseite 21a ist ferner ein nach unten verlaufender Verkleidungssteg 27 einstückig angeformt. Dieser Verkleidungssteg 27 dient zur axialen Führung des Kolbens 3 bei der Betätigung und Montage der Pumpe mit der Überkappe und verkleidet die Pumpe. Das untere Ende des Verkleidungssteges 27 liegt an dem Bund 13 an.

Der Kolben 3 ist über eine auf diesen aufsetzbare Überkappe 5 betätigbar, die den Kolben 3 deckelartig umschließt. Zur Fixierung ist die Überkappe 5 über einen an dieser einstückig angeformten radial nach außen verlaufenden Wulst 29 mit dem Bund 13 einrastend verbunden. Diese Rastverbindung verhindert ein ungewolltes Lösen der Pumpe von dem Behälter 2. Die Überkappe 5 ist mit einer Ausnehmung versehen, die zur Aufnahme des Verkleidungssteges 27 ausgebildet ist.

Die Ventilfeder 4 weist eine Unterplatte 30, die auf dem Grundplattenloch 14 abdichtend auflegbar ist, eine Oberplatte 31, die auf einem radial zur Mittelachse 20 der Pumpe ragenden Auflager dichtend auflegbar ist und zwei zwischen der Unterplatte 30 und der Oberplatte einstückig angeformte Stabfedern 32, 33 auf. Das Auflager ist als ein ringförmiger Bund 34 ausgestaltet, der an der Innenseite des Kolbenstutzens 22 an dessen oberem Ende angeformt ist.

Der Außendurchmesser bzw. die Abmessungen der Unterplatte 30 ist geringfügig kleiner als der Innendurchmesser des Grundplattenstutzens 17, so daß die Unterplatte 30 relativ zu dem Grundplattenstutzen 17 leicht beweglich ist, aber gleichzeitig durch den Grundplattenstutzen 17 geführt wird. Um die Dichtwirkung zwischen Unterplatte 30 und Grundplatte 1 zu erhöhen, weist die Grundplattenoberseite eine um das Grundplattenloch 14 angeordnete Filmdichtung 59 auf, die einstückig an die Grundplatte angeformt ist.

Die Oberplatte 31 ist nach oben gewölbt. Der Zenith der Wölbung der Oberplatte 31 liegt an der Kolbenunterseite 21a an. Die Wölbung spannt die Oberplatte 31 zwischen der Kolbenunterseite 21a und dem Auflager ein. Auf diese Weise schließt die Oberplatte 31 dichtend mit dem Auflager ab. In dem Raum zwischen der Unterplatte 30 der Oberplatte 31, dem Grundplattenstutzen 17 und dem Kolbenstutzen 22 wird so eine dichte Pumpenkammer 35 gebildet.

Der Außendurchmesser der Oberplatte 31 ist geringer als der Innendurchmesser des Kolbenstutzens 22 im Bereich oberhalb des Auflagers. Dieses stellt sicher, daß der Rand der Oberplatte 31 sich bei einer Druckentwicklung innerhalb der Pumpenkammer 35 von dem Auflager abheben kann.

In der Figur 1 ist die Pumpe in Ruhestellung dargestellt, in der die Druckfeder 26 entspannt ist. Die Betätigung der Pumpe in den einzelnen Schritten wird in den Figuren 2 bis 5 dargestellt. Zu Beginn des im folgenden dargestellten Ablaufs ist die Pumpenkammer bereits mit dem Medium gefüllt. Die Stömungsrichtung des Mediums ist durch Pfeile dargestellt.

In der Figur 2 wird auf die Überkappe 5 ein externe Kraft aufgebracht. Der Kolben wird gegen die Kraft der Druckfeder 26 und der Stabfedern 32, 33 nach unten gedrückt. Zu diesem Zeitpunkt liegt bei der Relativbewegung des Kolbens 3 im Verhältnis zu der Grundplatte 1 die Lippendichtung 24 für das Medium dichtend an der Innenwand des Kolbenstutzens 22 an, und die Lippendichtung 25 liegt dichtend an der Innenwand des Führungsstutzens 18 an. Der Druck innerhalb der Pumpenkammer 35 hebt die Oberplatte 31 von dem Bund 34 nach oben. Das Medium kann nun aus der Pumpenkammer 35 entweichen und wird durch einen sich zwischen der Oberplatte 31 und dem Bund 34 entstehenden Ringspalt aus der Pumpenkammer 35 in das Kolbenloch 23 befördert. Gleichzeitig drücken die Stabfedern 32, 33 und der Druck in der Pumpenkammer die Unterplatte 30 auf die Filmdichtung 59, so daß das Medium nicht in den Behälter 2 zurück strömen kann.

Wie insbesondere aus Figur 3 zu entnehmen ist, tritt beim Verlassen des Kolbenlochs 23 das Medium in einen in der Kolbenoberseite 21b angeformten Kanal 36 ein, der derart ausgebildet ist, um die Strömungsgeschwindigkeit des Mediums zu erhöhen. Zu diesem Zweck ist der Kanal 36 zunächst als im wesentlichen halbkreisförmige Kurvenbahn ausgebildet, die an der Stelle 37 ihren engsten Radius aufweist. Aufgrund dieser Ausgestaltung des Kanals 36 wird das Medium durch die Zentrifugalkraft beschleunigt.

In dem sich an die Stelle 37 mit dem engsten Radius anschließenden Bereich weist der Kanal 36 eine Umlenkwand 38 auf, die im wesentlichen senkrecht zur Stömungsrichtung des den Kanal durchströmenden Mediums verläuft. Diese Umlenkwand 38 bewirkt eine Tröpfchenbildung bei flüssigen Medien, da die Cohäsion des Stoffes durch den Aufprall des Mediums an der Umlenkwand 38 teilweise überwunden wird. Die Strömungsrichtung des Mediums wird durch die Umlenkwand 38 nach unten umgelenkt.

Das Medium gelangt nun in einen innerhalb der Kolbenoberseite 21b ausgebildeten Linearbereich 39. Genau genommen ist dieser Linearbereich 39 teilweise in der Kolbenoberseite 21b und der Unterseite der Überkappe 5 ausgebildet, die im zusammengebauten Zustand den Linearbereich 39 bilden. Der Querschnitt des Linearbereichs 39 nimmt zu der Austrittsöffnung 40 hin ab und weist an der Austrittsöffnung 40 seinen geringsten Querschnitt auf. Durch diese Ausgestaltung des Kanals wird die Strömungsgeschwindigkeit des Mediums nochmals erhöht.

Die Austrittsöffnung 40 wird durch eine nach unten ragende Dichtlippe 41, die einstückig an der Unterseite der Überkappe 5 angeformt ist, verschlossen. Durch den Druck des Mediums bei der Betätigung der Pumpe wird diese elastisch ausgebildete Dichtlippe zur Seite gedrückt und läßt das Medium austreten. Daneben sorgt die Dichtlippe 41 nochmals für eine Zerstäubung flüssiger Medien.

In der Figur 4 ist die Pumpe in der Endstellung dargestellt, d.h. die Pumpe ist vollständig niedergedrückt. In dieser Stellung Strömt kein Medium mehr aus der Austrittsöffnung 40 aus. Die Unterplatte 30 liegt wieder dichtend auf dem Grundplattenloch 14 auf, und die Oberplatte 31 liegt dichtend auf dem Bund 34 auf. Die Lippendichtung 25 des Kolbenstutzens ragt in die Luftöffnung 28 hinein, so daß der Dichtsitz zwischen der Lippendichtung 25 und der Innenseite des Führungsstutzens 18 nicht mehr besteht. In diesem Stadium srömt Umgebungluft zwischen dem Bund 13 des Kolbenrandes 10 und dem Verkleidungssteg 27 in die Pumpe ein, und strömt weiter durch den Spalt zwischen der Unterseite des Verkleidungssteges 27 und der Grundplattenoberseite 6, durch die Druckfeder 26, zwischen dem Verkleidungssteg 27 und dem Kolbensteg 22 in die Luftöffnung 28 und so in den Behälter 2, so daß ein Druckausgleich in dem Behälter stattfindet. Der Verlauf der Luft ist in der Figur 4 mit dem Pfeil A dargestellt.

In der Figur 5 ist die Pumpe bei der Entlastung dargestellt. Die Druckfeder 26 drückt den Kolben 3 und die Überkappe 5 in ihre Ausgangslage zurück. Die Lippendichtung 25 liegt wieder dichtend - nachdem sie aus dem Bereich der Luftöffnung 28 ausgetreten ist - an der Innenseite des Führungsstutzens 18 an. Bei der Relativbewegung des Kolbens 3 im Verhältnis zur Grundplatte 1 nach oben entsteht in der Pumpenkammer 35 ein Unterdruck. Dieser Unterdruck hebt die Unterplatte 30 an, so daß Medium aus dem Behälter 2 durch das Steigrohr 15 angesaugt und in die Pumpenkammer 35 eingesaugt wird. Auf diese Weise wird die Pumpenkammer 35 gefüllt und ist wieder betriebsbereit für einen weiteren Pumpzyklus. Wenn bei erstmaliger Benutzung noch kein Medium in der Pumpenkammer 35 enthalten ist, wird diese zunächst durch einige Pumpbewegungen gefüllt.

In der Figur 6 ist eine alternative Ausführungsform der Pumpe dargestellt. Der Aufbau der Pumpe entspricht grundsätzlich der in den Figuren 1 bis 5 dargestellten Pumpe. Im Unterschied zu dieser, ist die hier dargestellte Ausführungsform als Schraubversion ausgebildet. Die Pumpe weist an der Innenseite des Behälterrandes 9 ein einstückig angeformtes Innengewinde 42 auf, welches auf ein an der Außenseite des Behälterstutzens 8 einstückig angeformtes Außengewinde 44 eingreift, das mit dem Innengewinde 42 korrespondiert. Diese Ausführungsform weist zudem einen zwischen dem Behälterrand und der Grundplattenunterseite 6 angeordneten elastischen Dichtring 45 auf, der die notwendige Vorspannung aufrecht erhält, um ein unbeabsichtigtes Lösen der Pumpe von dem Behälter 2 zu verhindern.

In der Figur 7 ist eine weitere Ausführungsform der erfindungsgemäßen Pumpe dargestellt. Im wesentlichen entspricht diese der in den Figuren 1 bis 5 dargestellten Klemmversion. Im Unterschied zu dieser ist die Pumpe zusätzlich mit einer Verkleidungskappe 46 versehen. Diese Verkleidungskappe deckt die Überkappe 5 ab und besteht vorzugsweise aus Aluminium, das besonders resistent gegen viele Medien, wie z.B. Parfüm, Haarspray und dergleichen, ist. Daneben ist sie preisgünstig herzustellen. Im Bereich der Austrittsöffnung 40 ist die Verkleidungskappe 46 mit einem Loch 47 versehen, durch welches das Medium ungehindert austreten kann. Um den Strom des Mediums auf keinen Fall zu behindern, ist das Loch 46 vorzugsweise deutlich größer als die Austrittsöffnung 40 ausgebildet. Die Pumpe kann zudem mit einem auf den Außenseiten des Behälterrandes 9 und des Kolbenrandes 10 der Grundplatte 1 angeordneten Überwurfring 48 versehen sein, der vorzugsweise aus demselben Material wie die Verkleidungskappe 46 besteht und ebenfalls zum Schutz der Pumpe vor aggressiven Medien sowie zur Verbesserung des Designs dient.

Eine Frontansicht auf die Austrittsöffnung 40 der Pumpe aus Figur 7 ist in Figur 8 dargestellt.

Die in der Figuren 9 und 10 dargestellte Pumpe stellt eine alternative Ausführungsform der Pumpe als Lotionspumpe dar. Bei einer Lotion handelt es sich um ein viskoses Medium, das nicht unter so hohem Druck aus der Pumpe befördert werden, und deshalb auch nicht beschleunigt werden muß. Zudem ist keine Zerstäubung notwendig. Selbstverständlich kann die Pumpe auch für andere viskose Medien verwendet werden.

Der wesentliche Unterschied zu den in den vorigen Figuren dargestelten Ausführugsformen, die auch als Spray-Pumpen be zeichnet werden können, liegt in der Ausgestaltung des Kanals zwischen der Überkappe und dem Kolben sowie der unterschiedlichen Ausbildung der Austrittsöffnung.

Der Kolben 49 ist mit einem von der Längsachse 50 der Pumpe versetzt angeordneten Kolbenloch 51 versehen. Dieses ist in dem Bereich des Kolbendeckels 52 gelegen, der innerhalb des auf der Unterseite des Kolbens 49 einstückig angeformten Kolbenstutzens 53 positioniert ist.

Beim Pumpen tritt die Lotion aus der Pumpenkammer 54 in den zwischen der Unterseite der Überkappe 55 und der Oberseite des Kolbens 49 ausgebildeten Kanal 56 ein. Dieser Kanal führt die Lotion direkt ohne Beschleunigungskammer zu der als Schlitzdüse ausgebildeten Austrittsöffnung.

Im Bereich der Austrittsöffnung sind die aneinander anliegenden Bereiche der Überkappe 55 und des Kolbens 49 so ausgebildet, daß zwischen diesen eine feine Schlitzdüse gebildet wird. Der Kanal 56 läuft auf den Schlitz 57 der Schlitzdüse im wesentlichen konisch zu. Die Schlitzdüse ist bei Nichtbetrieb der Pumpe verschlossen, so daß keine Bakterien eindringen können und die Lotion vor dem Austrocknen geschützt wird. Beim Betrieb der Pumpe wird der Schlitz 57 durch den internen Druck der Lotion leicht geöffnet und läßt dieses austreten.

Die erfindungsgemäße Ausgestaltung der Schlitzdüse ist wesentlich günstiger als die aus dem Stand der Technik bekannte, bei der in dem Übergangsbereich von der Überkappe in die an dieser einstückig ausgebildeten Schlitzdüse sehr enge Fertigungstoleranzen zu beachten sind, welche die Produktion sehr aufwendig und kostenintensiv machen. Für das Spritzen der Kunststoffteile wird z. B. ein Stahlkern mit einem Durchmesser von 0,75 mm benötigt. Bei der Erfindung wird die Schlitzdüse dagegen durch Zusammensetzen von zwei vorgefertigten Teilen gebildet.

Dieses ist deutlich einfacher und bedarf keiner besonderen Fertigungstoleranzen.

Um zu verhindern, daß die Lotion beim Pumpen in nicht dafür vorgesehene Bereiche zwischen der Überkappe 55 und dem Kolben 49 gelangt, ist um den Kanal 56 und das Kolbenloch 51 eine Filmdichtung 58 einstückig an der Unterseite der Überkappe 55 angeformt, die zur Auflage auf der Oberseite des Kolbens 49 kommt. Derartige Filmdichtungen können auch bei der Ausführungsform gemäß Fig. 1 vorgesehen sein.

Wie ferner aus der Figur 9 deutlich wird, kann das Steigrohr 15 auch von außen auf den Steigrohrstutzen 16 aufgeschoben werden.

Eine Frontansicht der Pumpe aus Figur 9 in Blickrichtung auf die Schlitzdüse ist in Figur 10 dargestellt.

Bei den in den Figuren dargestellten Pumpen handelt es sich bei allen Ausführungsformen um im wesentlichen rotationssymetrische zylindrischen Ausführungsformen, die rotationssymmetrisch um die Längsachse 20 der Pumpe sind. Es liegt ebenfalls im Rahmen der Erfindung, bestimmte Bauteile versetzt von der Mittellinie 20 der Pumpe angeordnet auszubilden, also die Pumpe und den Behälter 2 nicht rotationssymetrisch zu gestalten, sowie andere Geometrien vorzusehen.

Vorzugsweise werden die einzelnen Bauteile aus Kunststoff gespitzt, so daß ihre Fertigung besonders einfach und kostengünstig ist. Die Bauteile können auch teilweise aus Metall oder anderen geeigneten Materialien gerfertigt werden, sofern nicht die Elastizität des Kunststoffs benötigt wird.

Durch die erfindungemäße Ausgestaltung der Pumpe wird deren Aufbau deutlich vereinfacht. Im Vergleich zum Stand der Technik sind nur noch drei bzw. vier Teile anstelle von zuvor acht und mehr Teilen notwendig. Der erfindungsgemäße Aufbau reduziert die Bauhöhe, so daß die Pumpe vollständig in dem Bereich oberhalb der Grundplatte angeordnet werden kann. Dieses ermöglicht den Einsatz auf Behältern, deren Öffnungsquerschnitt klein und beschränkt ist. Es wird eigentlich nur noch ein Öffnungsquerschnitt des Behälters benötigt der ausreicht, um ein Steigrohr hindurchzuführen. Da alle Bauteile der Pumpe aus einem Kunststoff gespritzt werden können, ist die Fertigung besonders einfach und kostengünstig. Daneben wird die Entsorgung erleichtert. Die Pumpe kann mit und ohne Überkappe betrieben werden. Die erfindungsgemäße Ausgestaltung des Kanals als Beschleunigungskammer kann auf zusätzliche Düsen zur Beschleunigung und Zerstäubung von flüssigen Medien verzichtet werden. Diese Düsen stellen bei dem Stand der Technik teure Einzelteile dar. Bei der nicht lufteinsaugenden Ausführungsform der erfindungsgemäßen Pumpe ist der Behälter zweckmäßigerweise aus einem elastischen Material hergestellt.

### Bezugszeichenliste

- 1: Grundplatte
- 2: Behälter
- 3: Kolben
- 4: Ventilfeder
- 5: Überkappe
- 6: Grundplattenunterseite
- 7: Grundplattenoberseite
- 8: Behälterstutzen
- 9: Behälterrand
- 10: Kolbenrand
- 11: Bund
- 12: Ausnehmung
- 13: Bund
- 14: Grundplattenloch
- 15: Steigrohr
- 16: Steigrohrstutzen
- 17: Grundplattenstutzen
- 18: Führungsstutzen
- 19: Ringspalt
- 20: Längsachse der Pumpe
- 21: Kolbendeckel
- 21a: Kolbenunterseite
- 21b: Kolbenoberseite
- 22: Kolbenstutzen
- 23: Kolbenloch
- 24, 25: Lippendichtung
- 26: Druckfeder
- 27: Verkleidungssteg
- 28: Luftöffnung
- 29: Wulst
- 30: Unterplatte
- 31: Oberplatte
- 32, 33: Stabfedern
- 34: Bund
- 35: Pumpenkammer
- 36: Kanal
- 37: Punkt mit engstem Radius
- 38: Umlenkwand
- 39: Linearbereich
- 40: Austrittsöffnung
- 41: Dichtlippe
- 42: Innengewinde
- 44: Außengewinde
- 45: Dichtring
- 46: Verkleidungskappe
- 47: Loch
- 48: Überwurfring
- 49: Kolben
- 50: Längsachse der Pumpe
- 51: Kolbenloch
- 52: Kolbendeckel
- 53: Kolbenstutzen
- 54: Pumpenkammer
- 55: Überkappe
- 56: Kanal
- 57: Schlitz
- 58, 59: Filmdichtung

## Patentansprüche

1. Pumpe für fließfähige Medien, insbesondere Kosmetikpumpe, mit einer an einem Behälter befestigbaren Grundplatte (1), die im eingebauten Zustand eine dem Behälter zugewandte Grundplattenunterseite und eine dem Behälter abgewandte Grundplattenoberseite aufweist und mit einem Grundplattenloch (14) zum Hindurchtreten eines in dem Behälter enthaltenen Mediums versehen ist, wobei die Grundplattenoberseite einen um das Grundplattenloch angeordneten Grundplattenstutzen (17) aufweist, der zur Aufnahme einer Pumpeneinrichtung ausgebildet ist, die einen durch mindestens eine sich gegen die Grundplatte abstützende (26) Druckfeder vorspannbaren Kolben (3, 49) mit einem Kolbendeckel (21), der eine dem Behälter zugewandte Kolbenunterseite, eine vom Behälter abgewandte Kolbenoberseite und ein Kolbenloch für das Medium aufweist, wobei die Kolbenunterseite einen Kolbenstutzen (22, 53) aufweist, der dichtend und im wesentlichen axial verschieblich mit dem Grundplattenstutzen (17) in Wirkverbindung steht, **dadurch gekennzeichnet, daß** die Pumpeneinrichtung eine Ventilfeder (4) aufweist, die mit einer auf dem Grundplattenloch (14) abdichtend auflegbaren Unterplatte (30) und einer Oberplatte (31) versehen ist, die auf einem im wesentlichen radial zur Mittelachse (20, 50) der Pumpe ragenden Auflager des Kolbenstutzens (22) dichtend auflegbar ist, und die Unterplatte (30) und die Oberplatte (31) über mindestens ein Federelement verbunden sind.

2. Pumpe nach Anspruch 1, **dadurch gekennzeichnet, daß** die Druckfeder (26) zwischen der Kolbenunterseite (21a) und der Grundplattenoberseite (7) an der von der Mittelachse (20, 50) der Pumpe abgewandten Seite des Kolbenstutzens (22, 53) und des Grundplattenstutzens (17) angeordnet ist.

3. Pumpe nach Anspruch 2, **dadurch gekennzeichnet, daß** die Druckfeder (26) einstückig an dem Kolben (3, 49) angeformt ist.

4. Pumpe nach einem der Ansprüche 1 bis 3, **dadurch gekennzeichnet, daß** die Grundplattenoberseite (7) einen Führungsstutzen (18) aufweist, der in von der Mittelachse (20, 50) der Pumpe abgewandter Richtung in einem Abstand von dem Grundplattenstutzen (17) angeordnet ist, und daß der Kolbenstutzen (22, 53) zwischen dem Führungsstutzen (18) und dem Grundplattenstutzen (17) eingreift.

5. Pumpe nach einem der Ansspüche 1 bis 4, **dadurch gekennzeichnet, daß** der Grundplattenstutzen (17) eine Lippendichtung (24) aufweist, die gegen die Innenseite des Kolbenstutzens (22, 53) dichtend anliegt.

6. Pumpe nach einem der Ansprüche 4 oder 5, **dadurch gekennzeichnet, daß** der Kolbenstutzen (22, 53) eine Lippendichtung (25) aufweist, die gegen die Innenseite des Führungsstutzens (18) dichtend anlegbar ist.

7. Pumpe nach einem der Ansprüche 1 bis 6, die als lufteinsaugendes System ausgebildet ist und mindestens eine Einlaßöffnung für Umgebungsluft aufweist, **dadurch gekennzeichnet, daß** die Grundplatte (1) an der von dem Grundplattenloch (14) abgewandten Seite des Grundplattenstutzens (17) eine Luftöffnung (28) aufweist, durch die Luft in Behälter (2) einströmen kann.

8. Pumpe nach Anspruch 7, **dadurch gekennzeichnet, daß** die Luftöffnung (28) zwischen dem Grundplattenstutzen (17) und dem Führungsstutzen (18) angeordnet ist.

9. Pumpe nach einem der Ansprüche 1 bis 8, die einen an den Kolben angeformten Kanal zur Herausführung des Mediums aus der Pumpe durch eine Austrittsöffnung aufweist, **dadurch gekennzeichnet, daß** der Kanal (36) derart ausgebildet ist, um die Strömungsgeschwindigkeit des Mediums zu erhöhen.

10. Pumpe nach Anspruch 9, **dadurch gekennzeichnet, daß** der Kanal (36) in dem Kolbendeckel (21) ausgebildet ist und zumindest einen ringförmig verlaufenden Bereich aufweist, der an zumindest einer Stelle einen verengten Radius (37) aufweist.

11. Pumpe nach Anspruch 9, **dadurch gekennzeichnet, daß** der Kanal einen Linearbereich (39) aufweist, wobei der Querschnitt des Linearbereichs (39) in Strömungsrichtung des Mediums abnimmt.

12. Pumpe nach einem der Ansprüche 9 bis 11, **dadurch gekennzeichnet, daß** der Kanal eine Umlenkwand (38) auweist, die im wesentlichen senkrecht zur Strömungsrichtung des den Kanal (36) durchströmenden Mediums verläuft.

13. Pumpe nach einem der Ansprüche 9 bis 12, die mittels einer auf dem Kolben aufsetzbaren Überkappe betätigbar ist, **dadurch gekennzeichnet, daß** der Kanal zumindest teilweise in der Überkappe (5, 55) eingeformt ist, so daß der Kanal (36) zwischen der Überkappe (5, 55) und dem Kolben (3, 49) gebildet ist.

14. Pumpe nach Anspruch 13, **dadurch gekennzeichnet, daß** die Überkappe eine an der Austrittsöffnung (40) angeordnete, elastische Dichtlippe (41) aufweist, die bei Nichtbenutzung der Pumpe die Austrittsöffnung (40) verschließt.

15. Pumpe nach Anspruch 13, **dadurch gekennzeichnet, daß** diese als Lotionspumpe ausgebildet ist, und daß der Kolben (3, 49) und die Überkappe (5, 55) an der Austrittsöffnung (41) durch den aneinander anliegenden Bereich eine Schlitzdüse bilden.

16. Pumpe nach einem der Ansprüche 1 bis 15, **dadurch gekennzeichnet, daß** die Unterplatte (30) und die Oberplatte (31) durch mindestens eine Stabfeder (32, 33) miteinander verbunden sind, die einstückig an der Unterplatte (30) und der Oberplatte (31) angeformt sind.

17. Pumpe nach Anspruch 16, **dadurch gekennzeichnet, daß** die Ventilfeder (4) zwei Stabfedern aufweist, die versetzt voneinander an der Oberplatte (31) angeformt sind.

18. Pumpe nach einem der Ansprüche 1 bis 17, **dadurch gekennzeichnet, daß** die Oberplatte (31) einen kleineren Außendurchmesser als der Innendurchmesser des Kolbenstutzens (22, 53) im Bereich oberhalb des Auflagers aufweist und daß die Oberplatte (31) zu der von der Grundplatte (1) abgewandten Seite gewölbt ist.

## Claims

1. Pump intended for use with flowable media, especially a cosmetic pump, provided with a base plate (1) which can be secured to a container and presents, once mounted, a lower side turned to the container and an upper side turned in the opposite direction, with an inlet (14) for letting through the medium stored in the container and, around the inlet on the upper surface, a sleeve (17) for receiving a pumping device with a cover-fitted (21) piston (3, 49), which is pushed against the base plate by at least one compression spring (26), while said piston has a lower side turned to the container, an upper side turned in the opposite direction and an outlet for the medium, while said lower side is provided with a sealing sleeve (22, 53) mounted moveable in a substantially axial direction with the base plate sleeve (17), **characterised in that** the pumping device has a valve spring (4) which is provided with a sealing bottom plate (30) which can be laid on the inlet (14) in the base plate and a sealing top plate (31) which can be laid on a support of the sealing sleeve (22) emerging essentially radially relative to the longitudinal axis of the pump (20, 50), where the bottom plate (30) and the top plate (31) are linked by at least one spring element.

2. Pump as per Claim 1, **characterised in that** the compression spring (26) is located between the lower side (21a) of the piston and the upper side (7) of the base plate, on the side of the sealing sleeve (22, 53) and the base plate sleeve (17) facing away from the centre line of the pump (20, 50).

3. Pump as per Claim 2, **characterised in that** the compression spring (26) is integrally moulded on the piston (3, 49).

4. Pump as per one of Claims 1 to 3, **characterised in that** the upper side (7) of the base plate displays a guide sleeve (18), which is located at a distance from the base plate sleeve (17) in the direction facing away from the centre line (20, 50) of the pump, and that the sealing sleeve (22, 53) engages between the guide sleeve (18) and the base plate sleeve (17).

5. Pump as per one of Claims 1 to 4, **characterised in that** the base plate sleeve (17) has a lip seal (24), which lies against the inner side of the sealing sleeve (22, 53) to form a seal.

6. Pump as per one of Claims 4 or 5, **characterised in that** the sealing sleeve (22, 53) displays a lip seal (25), which can be laid against the inner side of the guide sleeve (18) to form a seal.

7. Pump as per one of Claims 1 to 6, designed as an air-aspirating system and displaying at least one inlet aperture for ambient air, **characterised in that** the base plate (1) displays an air aperture (28) on the side of the base plate sleeve (17) facing away from the inlet (14) in the base plate, through which air can flow into the container (2).

8. Pump as per Claim 7, **characterised in that** the air aperture (28) is located between the base plate sleeve (17) and the guide sleeve (18).

9. Pump as per one of Claims 1 to 8, displaying an integrally moulded duct on the piston for guiding the medium out of the pump through an outlet aperture, **characterised in that** the duct (36) is designed in such a way as to increase the flow velocity of the medium.

10. Pump as per Claim 9, **characterised in that** the duct (36) is integrated in the piston cover (21) and has at least one ring-shaped segment which displays a reduced cross-section (37) at at least one point.

11. Pump as per Claim 9, **characterised in that** the duct displays a linear segment (39), where the cross-section of the linear segment (39) decreases in the direction of flow of the medium.

12. Pump as per one of Claims 9 to 11, **characterised in that** the duct displays a deflector wall (38) running essentially perpendicular to the direction of flow of the medium flowing through the duct (36).

13. Pump as per one of Claims 9 to 12, operated by means of a cap fitted on the piston, **characterised in that** at least part of the duct is integrally moulded in the cap (5, 55), so that the duct (36) is formed between'the cap (5, 55) and the piston (3, 49).

14. Pump as per Claim 13, **characterised in that** the cap displays an elastic sealing lip (41) located on the outlet aperture (40) to seal off the outlet aperture (40) when the pump is not in use.

15. Pump as per Claim 13, **characterised in that** the pump is designed as a lotion pump and that the piston (3, 49) and the cap (5, 55) form a slit-type nozzle as a result of the adjacent area at the outlet aperture (41).

16. Pump as per one of Claims 1 to 15, **characterised in that** the bottom plate (30) and the top plate (31) are connected by at least one torsion spring (32, 33), which is integrally moulded on the bottom plate (30) and the top plate (31).

17. Pump as per Claim 16, **characterised in that** the valve spring (4) displays two torsion springs, which are offset relative to each other and are integrally moulded on the top plate (31).

18. Pump as per one of Claims 1 to 17, **characterised in that** the top plate (31) has a smaller outside diameter than the inside diameter of the sealing sleeve (22, 53) in the area above the support and that the top plate (31) is arched towards the side facing away from the base plate (1).

## Revendications

1. Pompe pour milieux fluides, en particulier pompe à cosmétiques, avec une plaque de base (1) pouvant être fixée à un récipient, plaque qui présente dans l'état monté une face inférieure de plaque de base orientée vers le récipient et une face supérieure de plaque de base orientée de l'autre côté du récipient, et qui est dotée d'un trou de plaque de base (14) pour le passage d'un milieu contenu dans le récipient, la face supérieure de la plaque de base présentant une tubulure de plaque de base (17) disposée autour du trou de plaque de base, qui est conformé en vue de recevoir un dispositif de pompe, qui présente un piston (3, 49) avec un couvercle de piston (21) pouvant être tendu par au moins un ressort de compression (26) qui s'appuie contre la plaque de base, le piston comprenant une face inférieure de piston orientée vers le récipient et une face supérieure de piston orientée de l'autre côté du récipient et un trou de piston pour le milieu, la face inférieure du piston présentant une tubulure de piston (22, 53), agissant avec la tubulure de plaque de base (17) comme étanchement et mobile essentiellement axialement, **caractérisée en ce que** le dispositif de pompe présente un ressort de soupape (4) qui est doté d'une plaque inférieure (30) pouvant être placée comme étanchement sur le trou de plaque de base (14) et d'une plaque supérieure (31), qui peut être placée comme étanchement sur un rebord de la tubulure du piston (22), rebord saillant essentiellement radialement par rapport à l'axe médian (20, 50) de la pompe, tandis que la plaque inférieure (30) et la plaque supérieure (31) sont reliées par au moins un élément élastique.

2. Pompe selon la revendication 1, **caractérisée en ce que** le ressort de compression (26) entre la face inférieure du piston (21a) et la face supérieure de la plaque de base (7) est disposé sur les côtés de la tubulure de piston (22, 53) et de la tubulure de plaque de base (17) détournés de l'axe médian (20, 50) de la pompe.

3. Pompe selon la revendication 2, **caractérisée en ce que** le ressort de compression (26) est venu d'une pièce avec le piston (3, 49).

4. Pompe selon l'une des revendications 1 à 3, **caractérisée en ce que** la face supérieure de la plaque de base (7) présente une tubulure de guidage (18) qui est disposée à une distance de la tubulure de plaque de base (17) dans la direction détournée de l'axe médian (20, 50) de la pompe, et **en ce que** la tubulure de piston (22, 53) prend entre la tubulure de guidage (18) et la tubulure de plaque de base (17).

5. Pompe selon l'une des revendications 1 à 4, **caractérisée en ce que** la tubulure de plaque de base (17) présente un joint à lèvre (24), qui repose pour étanchement contre la face intérieure de la tubulure de piston (22, 53).

6. Pompe selon l'une des revendications 4 ou 5, **caractérisée en ce que** la tubulure de piston (22, 53) présente un joint à lèvre (25) qui peut reposer pour étanchement contre la face intérieure de la tubulure de guidage (18).

7. Pompe selon l'une des revendications 1 à 6, conformée comme pompe aspirante d'air et présentant au moins un orifice d'entrée pour l'air ambiant, **caractérisée en ce que** la plaque de base (1) présente du côté de la tubulure de plaque de base (17) détourné du trou de plaque de base (14) un orifice pour l'air (28), par lequel l'air peut pénétrer dans le récipient (2).

8. Pompe selon la revendication 7, **caractérisée en ce que** l' orifice pour l'air (28) est disposé entre la tubulure de plaque de base (17) et la tubulure de guidage (18).

9. Pompe selon l'une des revendications 1 à 8, qui présente un canal pratiqué sur le piston pour extraire le milieu de la pompe par un orifice de sortie, **caractérisée en ce que** le canal (36) est formé de façon à accélérer la vitesse d'écoulement du milieu.

10. Pompe selon la revendication 9, **caractérisée en ce que** le canal (36) est formé dans le couvercle de piston (21) et présente au moins une zone annulaire, laquelle présente en au moins un endroit un rayon rétréci (37).

11. Pompe selon la revendication 9, **caractérisée en ce que** le canal présente une zone linéaire (39), la section de la zone linéaire (39) diminuant dans le sens de l'écoulement du milieu.

12. Pompe selon l'une des revendications 9 à 11, **caractérisée en ce que** le canal présente une paroi de détournement (38), qui est essentiellement perpendiculaire à la direction de l'écoulement du milieu qui s'écoule dans le canal (36).

13. Pompe selon l'une des revendications 9 à 12, qui peut être actionnée par un capuchon de recouvrement pouvant venir coiffer le piston, **caractérisée en ce que** le canal est pratiqué au moins en partie dans le capuchon de recouvrement (5, 55), de telle sorte que le canal (36) est formé entre le capuchon de recouvrement (5, 55) et le piston (3, 49).

14. Pompe selon la revendication 13, **caractérisée en ce que** le capuchon de recouvrement présente une lèvre d'étanchéité élastique (41) disposée à l'orifice de sortie (40), qui obture l'orifice de sortie (40) quand la pompe n'est pas utilisée.

15. Pompe selon la revendication 13, **caractérisée en ce que** cette dernière est conformée comme pompe à lotion et **en ce que** le piston (3, 49) et le capuchon de recouvrement (5, 55) forment au niveau de l'orifice de sortie (40) une buse en forme de fente par leurs parties reposant l'une sur l'autre.

16. Pompe selon l'une des revendications 1 à 15, **caractérisée en ce que** la plaque inférieure (30) et la plaque supérieure (31) sont reliées ensemble par au moins un ressort en barreau (32, 33), venu en une pièce avec la plaque inférieure (30) et avec la plaque supérieure (31).

17. Pompe selon la revendication 16, **caractérisée en ce que** le ressort de soupape(4) présente deux ressorts en barreau, décalés l'un de l'autre et qui sont venus en une pièce avec la plaque supérieure (31).

18. Pompe selon l'une des revendications 1 à 17, **caractérisée en ce que** la plaque supérieure (31) présente un diamètre extérieur plus petit que le diamètre intérieur de la tubulure de piston (22, 53) dans la zone au-dessus du rebord et **en ce que** la plaque supérieure (31) est bombée du côté opposé à la plaque de base (1).
